# EUROPÄISCHE PATENTSCHRIFT

(11) **EP 0 870 718 B1**
(45) Veröffentlichungstag und Bekanntmachung des Hinweises auf die Patenterteilung: **25.06.2003**
(21) Anmeldenummer: 98105942.1
(22) Anmeldetag: 01.04.1998
(51) Int. Cl.: B66B 5/18

(54) **Einrichtung zum Festsetzen einer Aufzugskabine**
Gripping device for anchoring a lift cabin
Dispositif de maintien de cabine d'ascenseur

(30) Priorität: 11.04.1997 CH 84897
(43) Veröffentlichungstag der Anmeldung: 14.10.1998
(73) Patentinhaber: INVENTIO AG, CH-6052 Hergiswil (CH)
(72) Erfinder: Richter, Utz, Masch.-Ing., 6030 Ebikon (CH); Liebetrau, Christoph, Masch.-Ing., 5737 Menziken (CH); Morlok, Albrecht, Masch.-Ing., 72160 Horb (DE)

(56) Entgegenhaltungen:
- GB-A- 1 023 227
- GB-A- 191 101 621
- US-A- 5 497 855

## Beschreibung

Die Erfindung betrifft eine Einrichtung zum Festsetzen einer entlang einer Fahrbahn verfahrbaren und mit dieser in lösbarer Verbindung stehenden Aufzugskabine, wobei eine mit der Aufzugskabine mitgeführte Festsetzmechanik an einer beliebigen Stelle des Fahrweges mit der Fahrbahn manuell verbindbar ist.

Aus der Anmeldeschrift EP 0 081 212 ist eine Einrichtung mittels der eine in einem Schacht verfahrbare Aufzugskabine festgesetzt werden kann. Die Einrichtung ist am die Aufzugskabine tragenden Unterjoch angeordnet und arbeitet mit dem die Aufzugskabine führenden Schenkel der Führungsschiene zusammen. Ein Elektromagnet betätigt eine in Richtung Schachtwand vorschiebbare Schubstange, die an ihrem freien Ende bei Abwärtsfahrt der Aufzugskabine auf einen am Führungsschienenfuss angeordneten Anschlag trifft, wodurch die Schubstange eine Relativbewegung nach oben erfährt. Mit der Relativbewegung der Schubstange gegenüber der Aufzugskabine wird ein Gestänge für die Betätigung der je an einer Seite der Aufzugskabine angeordneten Fangvorrichtungen ausgelenkt, wobei eine Rolle der Fangvorrichtung auf einer schrägen Bahn bewegt wird bis die Rolle zwischen der Bahn und dem Schenkel der Führungsschiene verkeilt.

Ein Nachteil der bekannten Einrichtung liegt darin, dass der Ort an dem die Aufzugskabine festgesetzt werden kann, vom Ort des Anschlages vorgegeben ist. Ein weiterer Nachteil ist darin zu sehen, dass die zwischen Bahn und Führungsschiene verkeilte Rolle nach dem Festsetzen der Aufzugskabine nur schwer wieder freigemacht werden kann.

Aus der Druckschrift US 5 497 855 ist eine Aufzugsanlage bekannt geworden, bei der entlang von zwei rohrförmigen Führungsschienen eine Aufzugskabine verfahrbar ist. Je Rohr ist eine Antriebseinrichtung mit einer Endloskette vorgesehen, an der ein Träger für die Aufzugskabine angeordnet ist, wobei am Rohr ein vertikaler Schlitz für den Träger vorgesehen ist. Mit einer manuell bedienbaren Bremseinrichtung ist der Träger mit dem Rohr verbindbar.

Nachteilig bei dieser Bremseinrichtung ist die manuelle Bedienung der Bremseinrichtung. Bei einer zuverlässigen Bedienperson ist Verlass auf die Bremseinrichtung, bei einer nachlässigen Bedienperson können mit der Bremseinrichtung gefährliche Betriebszustände herbeigeführt werden.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Einrichtung zu schaffen, mittels der die Aufzugskabine an einer beliebigen Stelle im Aufzugsschacht mit kleinem Aufwand leicht festsetzbar und lösbar ist.

Die durch die Erfindung erreichten Vorteile sind im wesentlichen darin zu sehen, dass bei Montage- und/oder Unterhaltsarbeiten eine sichere, lösbare Verbindung der Aufzugskabine mit den Führungsorganen machbar ist, wobei die Festsetzeinrichtung in Nuten der Führungsorgane eingreift und beim Lösen zwangsweise in ihre Ruhestellung zurückgeführt wird. Weiter vorteilhaft ist, dass betriebsmässige Spannvorrichtungen des Aufzugsantriebes erst nach dem Festsetzen der Aufzugskabine gelöst werden können. Weiter vorteilhaft ist, dass zum Lösen der festgesetzten Aufzugskabine die Aufzugskabine nicht angehoben werden muss.

Im folgenden wird die Erfindung anhand von lediglich einen Ausführungsweg darstellenden Zeichnungen näher erläutert.

Es zeigen:
- Fig. 1: einen entlang einer Fahrbahn verfahrbaren Fahrwagen für eine Aufzugskabine,
- Fig. 1a: eine Seitenansicht des Fahrwagens,
- Fig. 1b: eine an einem Unterjoch des Fahrwagens angeordnete Festsetzeinrichtung,
- Fig. 2: Einzelheiten der am Unterjoch angeordneten Festsetzeinrichtung,
- Fig. 2a: einen Ausschnitt A1 der Fig. 2 mit Einzelheiten der Verbindung zwischen Festsetzeinrichtung und der Fahrbahn für die Aufzugskabine,
- Fig. 3: einen Aufriss der Festsetzeinrichtung,
- Fig. 4: ein an einer Stützachse gelagertes Stützrad eines Aufzugsantriebes und
- Fig. 5: die an der Stützachse angeordnete Festsetzeinrichtung.

In den Fig. 1 bis 5 ist mit 1 ein eine Aufzugskabine tragender Fahrwagen bezeichnet, der im wesentlichen aus einer Antriebseinheit 2, einer Stützeinheit 3 und aus je Seite einem die Einheiten 2, 3 verbindenden Unterjoch 4 besteht. Der Fahrwagen 1 ist entlang einer je Seite angeordneten beispielsweise vertikalen Fahrbahn 5 verfahrbar. Die Antriebseinheit 2 besteht aus einem Motor 6, einer Treibachse 7 und je Seite aus einem Treibrad 8, das auf der Fahrbahn 5 abrollt. Die Stützeinheit 3 besteht aus einer Stützachse 9 mit je Seite einem Stützrad 10 und aus einer Spannvorrichtung 11 mittels der die Reibkraft des Treibrades 8 und des Stützrades 10 auf der Fahrbahn 5 erzeugbar ist. Der Arbeitsbereich der Spannvorrichtung 11 ist an einer Anzeige 12 ablesbar. Je Seite ist eine Einrichtung zum Festsetzen der Aufzugskabine, im weiteren Festsetzeinrichtung 13 genannt, am Unterjoch 4 angeordnet. Mittels der als Klemmelement dienenden Festsetzeinrichtung 13 kann die Aufzugskabine bei Montage- und/oder Unterhaltsarbeiten an einer beliebigen Stelle des Fahrweges lösbar mit der Fahrbahn 5 verbunden werden.

Fig. 1a zeigt eine Seitenansicht des Fahrwagens 1. Die Treibachse 7 der Antriebseinheit 2 wird je Seite von einer drehbar mit dem Unterjoch 4 verbundenen Stütze 14 getragen. Je Seite ist antriebsseitig ein Vertikaljoch 15 mit dem Unterjoch 4 verbunden. Am oberen Ende des Vertikaljochs 15 ist ein nicht dargestelltes Oberjoch angeordnet. Unterjoch 4, Treibachse 7, Vertikaljoch 15 und Oberjoch bilden den Tragrahmen für die Aufzugskabine. Die Stützachse 9 der Stützeinheit 3 wird je Seite von einer drehbar mit dem Unterjoch 4 verbundenen Schwinge 16 getragen und von der je Seite an der Stützachse 9 angreifenden Spannvorrichtung 11 in Richtung Fahrbahn 5 vorgespannt. Ein erster Zugstab 17 der Spannvorrichtung 11 ist einenends mit dem Unterjoch verbunden, anderenends steht der erste Zugstab 17 in Verbindung mit einem zweiten Zugstab 47. Die Druckfeder 18 presst das Treibrad 8 und das Stützrad 10 auf je eine Lauffläche 19 der Fahrbahn 5 und erzeugt damit die zum Verfahren der Aufzugskabine notwendige Reibkraft. Am Unterjoch ist eine Öffnung 20 vorgesehen, in die die Festsetzeinrichtung 13 einsetzbar ist.

Wie in Fig. 1b gezeigt weist die als Hohlkörper ausgebildete Fahrbahn 5 einen Bremsschenkel 21 für eine am Fahrwagen 1 angeordnete nicht dargestellte Bremse und je Kante der Lauffläche 19 eine Ankernut 22 auf, die der Verbindung mit der Festsetzeinrichtung 13 dient. Im Hohlraum der Fahrbahn 5 sind Führungen 23 zur Führung eines nicht dargestellten Gegengewichtes vorgesehen.

Fig. 2, 2a und 3 zeigen Einzelheiten der Festsetzeinrichtung 13 und die Festsetzeinrichtung 13 in Verbindung mit der Fahrbahn 5. Die Festsetzeinrichtung 13 besteht aus einem Körper 24 mit einem Fortsatz 25, einem am Fortsatz 25 angeordneten Handgriff 26 und aus Nutsteinen 27. Die Festsetzeinrichtung 13 wird in die Öffnung 20 des Unterjochs 4 eingesetzt und an einer Lasche 28 einer Trägerplatte 29 mittels einer ersten Schraube 30 festgemacht. Die Trägerplatte 29 weist dieselbe Öffnung 20 auf wie das Unterjoch 4 und ist mittels einer zweiten Schraube 31 am Unterjoch 4 festgemacht. Eine am Körper 24 angeordnete erste Bohrung 32 dient der ersten Schraube 30 für die Befestigung der Festsetzeinrichtung 13 am Unterjoch 4. Eine am Körper 24 angeordnete zweite Bohrung 33 dient der Befestigung der Festsetzeinrichtung 13 an der Stützachse 9. Je ein Nutstein 27 sitzt am Ende einer dritten Schraube 34, die den Körper 24 durchdringt. Eine zweite im Körper 24 koaxial angeordnete Druckfeder 35 drückt beim Lösen der Verbindung mit der Fahrbahn 5 die dritte Schraube 34 aus dem Körper 24 und hebt den Nutstein 27 aus der Ankernut 22. Der Handgriff 26 ist mittels einer vierten Schraube 36 an der Stirnseite des Fortsatzes 25 festgemacht und weist seitlich den Fortsatz 25 überragende Hülsen 37 auf. In je einer Hülse 37 ist ein Bolzen 38 geführt, der teilweise aus der Hülse 37 ragt. Am herausragenden Teil des Bolzens 38 ist eine dritte Druckfeder 39 koaxial angeordnet.

Die Lasche 28 weist eine schlitzförmige Öffnung auf, in die der Schraubenhals der ersten Schraube 30 bei der Montage der Festsetzeinrichtung 13 eingeschoben und die erste Schraube 30 ohne weiteres festgezogen wird. Dann wird die dritte Schraube 34 entgegen der Federkraft der zweiten Druckfeder 35 vorgeschoben und gedreht. Der in einem Rücksprung 40 des Körpers 24 geführte Nutstein 27 wird mit der dritten Schraube 34 mitgedreht, bis eine erste Nase 41 des Nutsteins 27 an einer Wandung 42 der Ankernut 22 ansteht, wobei die erste Nase 41 eine zweite Nase 43 der Ankernut 22 hintergreift. Beim Festziehen der dritten Schraube 34 wird die zweite Nase 43 zwischen der ersten Nase 41 und dem Körper 24 eingeklemmt, wodurch der Fahrwagen 1 lösbar mit der Fahrbahn 5 verbunden ist. Arbeiten an der Spannvorrichtung 11, an den Seilen oder am Gegengewicht können nun gefahrlos ausgeführt werden, ohne dass der Fahrwagen 1 mit der Aufzugskabine in Aufwärtsrichtung oder Abwärtsrichtung selbsttätig losfahren kann. Bei der Demontage der Festsetzeinrichtung 13 wird die dritte Schraube 34 gelöst und der Nutstein 27 in seine Ausgangslage zurückgedreht. Die zweite Druckfeder 35 bewirkt, dass der Nutstein 27 aus der Ankernut 22 selbsttätig herausgezogen wird. Lose Nutsteine 27 in der Ankernut 22 sind nicht möglich. Danach wird die erste Schraube 30 gelöst. Die dritte Druckfeder 39 bewirkt, dass die Festsetzeinrichtung 13 vom Unterjoch 4 weggestossen wird.

Fig. 4 zeigt Einzelheiten der Spannvorrichtung 11 und der Stützachse 9. An der Stützachse 9 ist eine erste Gewindehülse 44 angeordnet, mittels der wie in Fig. 5 gezeigt die Festsetzeinrichtung 13 an der Stützachse 9 festgemacht wird. Am Ende des ersten Zugstabes 17 ist ein Gewindebolzen 45 angeordnet, der in eine Gewindehülse 46 des zweiten Zugstabes 47 einschraubbar ist. Zur Sicherung des Gewindebolzens 45 wird eine erste Mutter 48 gegen eine zweite Mutter 49 der Gewindehülse 46 verdreht. Der zweite Zugstab 47 wird in einer Hohlachse 50 geführt, an der die erste Druckfeder 18 koaxial angeordnet ist. Stützachsseitig endet die erste Druckfeder 18 an einer festen Druckplatte 51. Das zweite Ende der ersten Druckfeder 18 wird von einer an der Hohlachse 50 verschiebbaren Druckplatte 52 gehalten. Am Ende des zweiten Zugstabes 47 ist eine Büchse 53 angeordnet und mittels eines Splints 54 gesichert. Die Büchse 53 steht in Verbindung mit der verschiebbaren Druckplatte 52. Beim Verdrehen der Gewindehülse 46 wird die wirksame Länge des zweiten Zugstabes 47 verändert, wobei sich die erste Druckfeder 18 spannt bzw. entspannt und das Stützrad 10 und das Treibrad 8 mehr bzw. weniger auf die Lauffläche 19 der Fahrbahn 5 presst.

Wie in Fig. 5 gezeigt ist beim Betrieb der Aufzugskabine die Festsetzeinrichtung 13 an der Stützachse 9 angeordnet. Eine in die zweite Bohrung 33 des Körpers 24 eingesetzte fünfte Schraube 55 wird in die erste Gewindehülse 44 der Stützachse 9 eingeschraubt. Die auf die Stützachse 9 aufgesetzte Festsetzeinrichtung 13 verhindert den Zugang zur ersten Mutter 48 und zur zweiten Mutter 49. Bevor an der Spannvorrichtung 11 gearbeitet werden kann, muss die Festsetzeinrichtung 13 entfernt werden.

## Patentansprüche

1. Einrichtung zum Festsetzen einer entlang einer Führungsschiene oder Fahrbahn (5) verfahrbaren und mit dieser in lösbarer Verbindung stehenden Aufzugskabine, wobei eine mit der Aufzugskabine mitgeführte Festsetzmechanik (24, 26, 27, 34) an einer beliebigen Stelle des Fahrweges mit der Fahrbahn (5) manuell verbindbar ist,
**dadurch gekennzeichnet,**
**dass** die Festsetzmechanik (24, 26, 27, 34) zur Herstellung der Verbindung zwischen einem die Aufzugskabine tragenden Fahrwagen (1) und der Fahrbahn (5) mit der Festsetzmechanik verschraubbare in an der Fahrbahn (5) angeordnete Ankernuten (22) einsetzbare Nutsteine (27) aufweist.

2. Einrichtung nach Anspruch 1,
**dadurch gekennzeichnet,**
**dass** die Nutsteine (2.7) an von einem Körper (24) getragenen Schrauben (34) angeordnet sind, wobei eine koaxial zur Schraube (34) im Körper (24) angeordnete Druckfeder (35) beim Lösen der Schraube (34) die Nutsteine (27) selbsttätig aus den Ankernuten (22) zieht.

3. Einrichtung nach den Ansprüchen 1 oder 2,
**dadurch gekennzeichnet,**
**dass** am Körper (24) ein Handgriff (26) mit Hülsen (37) angeordnet ist, in denen Bolzen (38) geführt sind,
wobei an den Bolzen (38) Druckfedern (39) koaxial angeordnet sind, die den Körper (24) von einer Trägerplatte (29) wegstossen.

4. Einrichtung nach einem der Ansprüche 1 bis 3,
**dadurch gekennzeichnet,**
**dass** zum Festsetzen der Aufzugskabine die Festsetzmechanik (24, 26, 27, 34) am die Aufzugskabine tragenden Fahrwagen (1) angeordnet ist.

5. Einrichtung nach einem der vorhergehenden Ansprüchen,
**dadurch gekennzeichnet,**
**dass** beim Betrieb der Aufzugskabine die Festsetzmechanik (24, 26, 27, 34) am Fahrwagen (1) angeordnet ist, wobei die Festsetzmechanik (24, 26, 27, 34) Arbeiten an einer Spannvorrichtung (11) des Fahrwagenantriebs (2, 3) verhindert.

## Claims

1. Equipment for fixing a lift cage movable along and standing in releasable connection with a guide rail or track (5), wherein a fixing mechanism (24, 26, 27, 34) guided together with the lift cage is manually connectible with the track (5) at a desired position of the travel path, **characterised in that** the fixing mechanism (24, 26, 27, 34) comprises groove blocks (27), which are threadedly insertable into anchoring grooves (22) arranged at the track (5), for production of the connection between a carriage (1), which carries the lift cage, and the track (5) by the fixing mechanism.

2. Equipment according to claim 1, **characterised in that** the groove blocks (27) are arranged at screws (34) carried by a body (24), wherein a compression spring (35) arranged in the body (24) co-axially with the screw (34) automatically draws the groove blocks (27) out of the anchoring grooves (22) on loosening of the screw (34).

3. Equipment according to claim 1 or 2, **characterised in that** a handle (26) with sleeves (37), in which pins (38) are guided, is arranged at the body (24), wherein compression springs (39), which push the body (24) away from a carrier plate (29), are arranged at the pins (38).

4. Equipment according to any one of claims 1 to 3, **characterised in that** for fixing the lift cage the fixing mechanism (24, 26, 27, 34) is arranged at the carriage (1) carrying the lift cage.

5. Equipment according to any one of the preceding claims, **characterised in that** the fixing mechanism (24, 26, 27, 34) is arranged at the carriage (1) during operation of the lift cage, wherein the fixing mechanism (24, 26, 27, 34) prevents operation of a clamping device (11) of the carriage drive (2, 3).

## Revendications

1. Installation pour la fixation d'une cabine d'ascenseur étant mobile le long d'un rail-guide ou d'une voie (5) et pouvant engager une connexion détachable avec ledit rail-guide (5), lors de cette connexion une mécanique de fixation (24, 26, 27, 34) transportée avec la cabine d'ascenseur pouvant être manuellement raccordée à un endroit quelconque du rail-guide (5), la dite installation est **caractérisée par le fait que** la mécanique de fixation (24, 26, 27, 34) pour l'établissement de la connexion entre une voiture (1) portant la cabine d'ascenseur et le rail-guide (5) comprend des pierres à rainure (27) pouvant être raccordées par des vis à la mécanique de fixation et pouvant être insérées dans des rainures d'induit (22) disposées sur le rail-guide (5).

2. Installation selon la revendication 1, **caractérisée par le fait que** les pierres à rainure (27) étant disposées sur des vis (34) portées par un corps (24), auquel cas un ressort à pression (35), étant disposé de façon coaxial à la vis (34) dans le corps (24), tire automatiquement par le desserrement de la vis (34) les pierres à rainure (27) des rainures d'induit (22).

3. Installation selon une des revendications 1 ou 2, **caractérisée par le fait qu'**une poignée (26) avec douilles (37) étant disposée sur le corps (24), lesdites douilles conduisant des boulons (38), auquel cas des ressorts à pression (39), étant disposés de façon coaxial sur lesdits boulons (38), rejettent le corps (24) d'une plaque de support (29).

4. Installation selon une des revendications de 1 à 3, **caractérisée par le fait que** pour la fixation de la cabine d'ascenseur, la mécanique de fixation (24, 26, 27, 34) est disposée sur la voiture (1) portant la cabine d'ascenseur.

5. Installation selon l'une quelconque des revendications précédentes, **caractérisée par le fait que** lors du fonctionnement de la cabine d'ascenseur, la mécanique de fixation (24, 26, 27, 34) étant disposée sur la voiture (1), auquel cas la mécanique de fixation (24, 26, 27, 34) empêche des travaux sur un dispositif de serrage (11) de la traction de la voiture (2, 3).
